# EUROPÄISCHE PATENTSCHRIFT

(11) **EP 0 331 969 B1**
(45) Veröffentlichungstag und Bekanntmachung des Hinweises auf die Patenterteilung: **23.10.1991**
(21) Anmeldenummer: 89102983.7
(22) Anmeldetag: 21.02.1989
(51) Int. Cl.: F24H 9/00

(54) **Anordnung zur Absenkung der Abgastemperatur bei Heizeinrichtungen**
Arrangement for lowering of flue gas temperature of heating installations
Arrangement pour abaisser la température du gaz brûlé des installations du chauffage

(30) Priorität: 11.03.1988 DE 3808061
(43) Veröffentlichungstag der Anmeldung: 13.09.1989
(73) Patentinhaber: Firma J. Eberspächer, 73730 Esslingen (DE)
(72) Erfinder: Mohring, Fritz, D-7302 Ostfildern 2 (DE); Maisenbacher, Dieter, D-7000 Stuttgart 70 (DE)

(56) Entgegenhaltungen:
- DE-A- 3 546 368
- FR-A- 2 149 772

## Beschreibung

Die Erfindung betrifft eine Anordnung zur Absenkung der Abgastemperatur bei Heizeinrichtungen mit einer Brennkammer, einem Verbrennungsluftgebläse, einer elektrischen Zündeinrichtung sowie einem Flammrohr und einem dieses im Abstand konzentrisch umgebenden mit indirekten Heizflächen (Rippen) versehenen Wärmetauscher und einem Stutzen zur Abführung der Verbrennungsgase. Derartige Heizgeräte sind bekannt für die Verwendung in mobilen Einheiten wie Kraftfahrzeuge, Schiffe oder Wohnwagen und dienen dort zur Beheizung des Fahrzeuginnenraumes. Die bekannten Heizgeräte werden mit flüssigem Brennstoff betrieben, wobei vorzugsweise der Brennstoff Anwendung findet, der auch zur Verbrennung im fahrzeugeigenen Motor dient. Die Beheizung des Innenraumes kann entweder über Warmluft erfolgen, die unmittelbar in den Raum eingeblasen wird oder indirekt über aufgeheiztes Wasser. Bei den sogenannten Wasserheizgeräten ist es zudem noch möglich, den Motorkreislauf vorzuheizen.

Ein derartiges Heizgerät ist ausführlich in der DE-OS 2139504 beschrieben. In dieser Druckschrift wird eine Heizeinrichtung beschrieben, die mit einem Druckgußstück versehen ist, welches einstückig die Brennkammer mitsamt den beidseitig mit indirekten Heizflächen (Rippen) versehenen Wärmetauscher und den Abgasstutzen bildet, wobei an die Brennkammer ein Flammrohr angeschlossen ist, das in den mit Rippen versehenen Wärmetauscherraum hineinragt. Dieses Gerät ist für die Aufheizung von Frischluft ausgelegt und dient zur Beheizung des Fahrzeuginnenraumes.

Dieses Heizgerät weist jedoch bezüglich der Abgasführung Nachteile auf. Bei der dort geschützten Anordnung strömt das aus dem Flammrohr austretende und an der Wärmetauscherwand umgelenkte Verbrennungsgas als Abgas auf dem kürzesten Weg dem Abgasstutzen zu, und nur ein geringerer Anteil durchströmt auch den Ringraum zwischen Flammrohr und Wärmetauscher entlang den Rippen in dem dem Abgasstutzen gegenüberliegenden Bereich. Dadurch ergibt sich eine Ungleichmäßigkeit in der Temperaturverteilung und infolge des relativ geringen Strömungsweges des Abgases eine unnötig hohe Abgastemperatur am Abgasaustritt.

Auf dem Gebiet der nicht unmittelbar vergleichbaren Heizkessel großer Leistung mit einer etwa senkrechten Brennkammer für einen Sturzbrenner ist es gemäß der DE-A-3546368 bekannt, die Verweilzeit des Rauchgases durch Stauung mittels einer nahe des Rauchgasauslaßstutzens in dem Bereich, in dem keine Nachheizung erfolgen soll, angeordneten kreisringförmigen Stauringes zu vergrößern. Bei dieser bekannten Anordnung ist der kreisringförmige Stauring an der äußeren Mantelwandung der Brennkammer befestigt und deckt nur einen Teilbereich des Ringraumes zwischen der mit Rippen versehenen Außenwandung und der Brennkammer ab, so daß das in großer Menge vorhandene Rauchgas nur zum Teil gestaut, zum anderen Teil aber permanent und direkt, auf kürzestem Weg abgezogen wird. Eine solche Stauwirkung mit gleichzeitigem direkten Abzug eines Teiles des Rauchgases ergibt jedoch nur dann eine gewisse Vergleichmäßigung der Temperaturverteilung, wenn die Stauung, wie dort offenbart, über den ganzen Umfang erfolgt.

Der Erfindung liegt die Aufgabe zugrunde, eine Anordnung bei einer gattungsgemäßen Heizeinrichtung aufzuzeigen, bei welcher eine gleichmäßigere Temperaturverteilung im Wärmetauscher und dadurch eine Absenkung der Abgastemperatur und eine Erhöhung des Wirkungsgrades des Wärmetauschers erreicht wird.

Diese Aufgabe wird gemäß der vorliegenden Erfindung bei einer gattungsgemäßen Heizeinrichtung dadurch gelöst, daß im Strömungsweg des Abgases vor dem Abgasstutzen in dem Bereich, in dem der Abgasstutzen an den Wärmetauscher angeformt ist, in dem Ringraum zwischen Flammrohr und Wärmetauscher ein Leitblech angeordnet ist, das einen Bereich zwischen 45° und 180° des Ringraumes abdeckt. Hierdurch wird mit einfachen Mitteln erreicht, daß das Abgas nicht mehr auf dem kürzesten Weg dem Abgasstutzen zugeführt wird, sondern daß es gezwungen wird, den gesamten Ringraum zwischen Flammrohr und Wärmetauscher entlang der eingezogenen indirekten Heizflächen (Rippen) zu durchströmen. Das hat wiederum den Vorteil, daß eine gleichmäßigere Temperaturverteilung erreicht wird und infolge der längeren Verweilzeit des Abgases eine Absenkung der Abgastemperatur am Austrittsstutzen erreicht wird. Bezüglich der Größe des Leitbleches hat es sich als zweckmäßig erwiesen, daß dieses Leitblech einen Bereich zwischen 45° und 180° des Ringraumes abdeckt. Bevorzugt wird hierbei ein Bereich von 120° bis 180°. Es hat sich gezeigt, daß mit dieser Dimensionierung eine Optimierung der Verweilzeit des Abgases erreicht wird. Gemäß einer zweckmäßigen Weiterführung der Erfindung ist das Leitblech an den Wärmetauscher angeordnet. Hierzu weist das Leitblech einen Winkel auf, mit dem es in den Wärmetauscher eingeschoben und mit diesem fest verbunden wird. Bei einer zweckmäßigen Ausgestaltung, bei der die Rippen des Wärmetauschers bis an das Leitblech geführt sind, kann das Leitblech auch unmittelbar an den Rippen des Wärmetauschers befestigt werden. In diesem Fall ist das Leitblech ein einfaches Blechteil. Eine Weitere zweckmäßige Ausgestaltung ist dadurch gekennzeichnet, daß das Leitblech ein oder mehrere Gasdurchtrittsöffnungen aufweist.

Ein Ausführungsbeispiel der Erfindung ist vereinfacht und schematisch in den Figuren dargestellt. Dabei zeigt:

- Fig. 1: einen Schnitt durch ein Heizgerät
- Fig. 2: einen Schnitt an der angegebenen Stelle II-II.

Schließlich kann nach einer weiteren Ausgestaltung das Leitblech auch an dem Flammrohr befestigt sein. In diesem Fall wird beim Zusammenbau des Heizgerätes das Flammrohr samt Leitblech auf die Brennkammer aufgesetzt.

Das als Beispiel dargestellte Heizgerät entspricht dem aus der DE-OS 2139504. Dabei handelt es sich um ein Heizgerät für die Beheizung des Innenraumes eines Kraftfahrzeuges mit Warmluft.

Bei der Heizeinrichtung 1 ist in einem metallischen Gehäuse 2, das einen axialen Frischlufteintrittsstutzen 3 und einen ebenfalls axialen Heizluftaustrittsstutzen 4 aufweist, ein Frischluftansauggebläse 5 und auf gleicher Welle ein Verbrennungsluftgebläse 6, das die Verbrennungsluft über den Verbrennungsluftansaugstutzen 7 ansaugt, angeordnet. Die Brennstoffzufuhr erfolgt über den Zündkerzenstutzen 8, in dem auch die Zündeinrichtung 9 eingesetzt ist. Das aufbereitete, zündfähige Gemisch wird in der seitlichen Vorkammer 10 gezündet und verbrennt in der Brenkkammer 11, an die sich ein Flammrohr 12 anschließt. Dieses Flammrohr 12 ragt in den Wärmetauscher 13, der an seiner Außenseite indirekte Heizflächen (Rippen) 14 und an seiner Innenseite indirekte Heizflächen (Rippen) 15 aufweist. Das Abgas wird über den Abgasstutzen 16 abgeführt. Die durch den Frischlufteintrittsstutzen 3 angesaugte Frischluft durchströmt die Heizeinrichtung 1 und wird beim Durchströmen des Ringraumes zwischen Gehäuse 2 und dem Wärmetauscher 13 mit den indirekten Heizflächen 15 aufgeheizt und verläßt als Heizluft die Heizeinrichtung 1 über den Heizluftaustrittsstutzen 4. Die Aufheizung der Frischluft erfolgt durch die heißen Verbrennungsgase, die aus dem Flammrohr 12, das stirnseitig offen ist, austreten und an der Wand des Wärmetauscher 13 umgelenkt werden und den Ringraum 17 zwischen Flammrohr 12 und Wärmetauscher 13 mit den inneren indirekten Heizflächen 14 durchströmt.

Bei der bekannten Einrichtung nimmt das Verbrennungsgas den Kürzesten und widerstandslosesten Weg vom Flammrohraustritt zum Abgasstutzen 16, wodurch sowohl eine gleichmäßige Strömung im Wärmetauscher 13 verhindert wird als auch eine längere Verweilzeit zur Wärmeübertragung auf die Frischluft. Gemäß der vorliegenden Erfindung ist daher in dem Ringraum 17 zwischen Flammrohr 12 und Wärmetauscher 13 ein Leitblech 18 im Strömungsweg des Abgases vor dem Abgasstutzen 16 angeordnet.

Dieses Leitblech 18 deckt mindestens einen Bereich der unteren Ringraumhälfte ab, vorzugsweise den halben Ringraum 17, so daß das Abgas gezwungen ist, den gesamten Ringraum 17 zu durchströmen und gewissermaßen von der Ringraumhälfte über dem Abgasstutzen 16 abzuströmen. Das Leitblech 17 kann über einen Befestigungsschenkel 18 an dem Wärmetauscher 13 befestigt sein, dessen innere indirekten Heizflächen (Rippen) 14 in diesem Bereich natürlich verkürzt sind. Das Leitblech 17 kann auch ― ohne Befestigungsschenkel 18 ― direkt an den Rippen 14 befestigt sein. Die Montage ist sehr einfach, da das Leitblech 17 in den Wärmetauscher 13 nur eingeschoben und dann befestigt wird. Das Leitblech 17 kann auch Abgasdurchtrittsöffnungen 20 aufweisen, um einen Teil des Abgases eine direkte Zuströmung zum Abgasstutzen 16 zu ermöglichen. Hierdurch kann in einfacher Weise eine Optimierung der Abgastemperaturabsenkung durch Verlängerung der Verweilzeit des Abgases zur Wärmeübertragung erreicht werden.

## Patentansprüche

1. Anordnung zur Absenkung der Abgastemperatur bei Heizeinrichtungen mit einer Brennkammer, einem Verbrennungsluftgebläse, einer elektrischen Zündeinrichtung sowie einem Flammrohr und einem dieses im Abstand konzentrisch umgebenden mit indirekten Heizflächen (Rippen) versehenen Wärmetauscher und einem Stutzen zur Abführung der Verbrennungsgase, dadurch gekennzeichnet, daß im Strömungsweg des Abgases vor dem Abgasstutzen (16) in dem Bereich, in dem der Abgasstutzen (16) an den Wärmetauscher (13) angeformt ist, in dem Ringraum (17) zwischen Flammrohr (12) und Wärmetauscher (13) ein Leitblech (18) angeordnet ist, das einen Bereich zwischen 45° und 180° des Ringraumes (17) abdeckt.

2. Anordnung nach Anspruch 1, dadurch gekennzeichnet, daß das Leitblech (18) an dem Wärmetauscher (13) angeordnet ist.

3. Anordnung nach Anspruch 1 oder 2, dadurch gekennzeichnet, daß das Leitblech (18) Gasdurchtrittsöffnungen (20) aufweist.

4. Anordnung nach Anspruch 1, 2 oder 3, dadurch gekennzeichnet, daß die indirekten Heizflächen (14, 15) des Wärmetauschers (13) bis an das Leitblech (18) geführt sind.

5. Anordnung nach Anspruch 1 oder 3, dadurch gekennzeichnet, daß das Leitblech (18) an dem Flammrohr (12) befestigt ist.

## Revendications

1. Disposition pour abaisser la température des gaz d'échappement dans des dispositifs de chauffage comprenant une chambre de combustion, un ventilateur pour l'air de combustion, un dispositif d'allumage électrique, ainsi qu'un tube à flammes, un échangeur de chaleur qui entoure ce dernier de manière concentrique et à distance et qui est muni de surfaces de chauffage indirect (ailettes), et une tubulure pour l'évacuation des gaz brûlés, caractérisée par le fait qu'est disposée, dans le trajet de l'écoulement des gaz d'échappement, avant la tubulure des gaz d'échappement (16), dans la zone dans laquelle la tubulure des gaz d'échappement (16) est formée sur l'échangeur de chaleur (13), et dans l'espace annulaire (17) compris entre le tube à flammes (12) et l'échangeur de chaleur (13), une tôle déflectrice (18) qui recouvre une zone comprise entre 45° et 180° de l'espace annulaire (17).

2. Disposition selon la revendication 1, caractérisée par le fait que la tôle déflectrice (18) est disposée sur l'échangeur de chaleur (13).

3. Disposition selon la revendication 1 ou 2, caractérisée par le fait que la tôle déflectrice (18) présente des ouvertures (20) pour le passage des gaz.

4. Disposition selon la revendication 1, 2 ou 3, caractérisée par le fait que le surfaces de chauffage indirect (14, 15) de l'échangeur de chaleur (13) sont amenées jusqu'à la tôle déflectrice (18).

5. Disposition selon la revendication 1 ou 3, caractérisée par le fait que la tôle déflectrice (18) est fixée sur le tube à flammes (12).

## Claims

1. Arrangement for lowering the exhaust gas temperature in heating devices having a combustion chamber, a combustion air blower, an electric ignition device and a flame pipe and a heat exchanger, which is arranged spaced concentrically surrounding the flame pipe and is provided with indirect heating surfaces (ribs), and having a connection tube for drawing off the combustion gases, characterised in that there is arranged, in the flow path of the exhaust gas in front of the exhaust gas pipe (16), in the area in which the exhaust gas pipe (16) is integrally formed on the heat exchanger (13), in the annular space (17) between the flame pipe (12) and the heat exchanger (13), a guide plate (18) which covers an area between 45° and 180° of the annular space (17).

2. Arrangement according to Claim 1, characterised in that the guide plate (18) is arranged on the heat exchanger (13).

3. Arrangement according to Claim 1 or 2, characterised in that the guide plate (18) has gas through-flow openings (20).

4. Arrangement according to Claim 1, 2 or 3, characterised in that the indirect heating surfaces (14, 15) of the heat exchanger (13) are provided as far as to the guide plate (18).

5. Arrangement according to Claim 1 or 3, characterised in that the guide plate (18) is secured on the flame pipe (12).
